# FASCICULE DE BREVET EUROPEEN

(11) **EP 1 741 919 B1**
(45) Date de publication et mention de la délivrance du brevet: **29.04.2009**
(21) Numéro de dépôt: 06300769.4
(22) Date de dépôt: 06.07.2006
(51) Int. Cl.: F02M 35/116

(54) **Répartiteur d'admission d'air et moteur à combustion interne avec un tel réparateur**
Luftansaugkrümmer und Brennkraftmaschine mit einem solchen Krümmer
Air intake manifold und internal combustion engine having such a manifold

(30) Priorité: 07.07.2005 FR 0507259
(43) Date de publication de la demande: 10.01.2007
(73) Titulaire: PEUGEOT CITROËN AUTOMOBILES S.A., 78140 Velizy Villacoublay (FR)
(72) Inventeur: DORE, Martial, 78000, VERSAILLES (FR)
(74) Mandataire: Ménès, Catherine

(56) Documents cités:
- EP-A- 0 483 672
- EP-A- 0 892 169
- WO-A-02/31341
- WO-A-99/02828
- DE-C1- 3 346 383
- US-A- 4 970 994
- US-A- 6 092 498
- PATENT ABSTRACTS OF JAPAN vol. 1996, no. 04, 30 avril 1996 (1996-04-30) -& JP 07 324658 A (MAZDA MOTOR CORP), 12 décembre 1995 (1995-12-12)
- PATENT ABSTRACTS OF JAPAN vol. 013, no. 067 (M-798), 15 février 1989 (1989-02-15) -& JP 63 268967 A (MAZDA MOTOR CORP), 7 novembre 1988 (1988-11-07)

## Description

La présente invention concerne un répartiteur d'admission d'air pour un moteur à combustion interne ainsi qu'un moteur à combustion interne avec un tel répartiteur.

Un moteur à combustion interne comprend un carter cylindre(s) comportant un ou plusieurs cylindres. Selon la disposition des cylindres, alignés les uns avec les autres, disposés en quinconce ou disposés en V, le carter est surmonté, d'une ou de deux culasses situées au dessus des cylindres.

Chaque culasse comporte, pour chacun des cylindres, au moins une soupape d'admission et au moins une soupape d'échappement, la première réglant l'accès au cylindre d'air nécessaire à la combustion d'un carburant et amené par un conduit d'amission, et la seconde réglant l'échappement du carburant brûlé dans un conduit d'échappement. Lorsqu'un moteur comprend deux ou davantage de cylindres, l'alimentation en air est généralement assurée par un «volume d'air» ou «plénum» qui est relié aux soupapes d'admission par des conduits d'admission. Le plénum et les conduits d'admission forment ensemble un répartiteur d'admission d'air.

Le répartiteur d'admission d'air est assemblé par vissage et les extrémités libres des conduits d'admission sont fixées sur la ou les culasses par l'intermédiaire d'une ou plusieurs brides.

Lorsque les soupapes d'admission de l'ensemble des cylindres d'un moteur à combustion interne sont situées sur le même côté des cylindres que le plénum, les conduits d'admission s'étendent entre le plénum et les soupapes sans que l'un ou plusieurs des conduits d'admission n'enjambent la (ou une des) bride(s) avec laquelle (ou lesquelles) les conduits d'admission sont fixés. Cette situation est rencontrée habituellement sur un moteur à combustion interne n'ayant qu'une seule culasse et un plénum disposé sur le même côté de la culasse que les soupapes d'admission. Mais une telle situation peut également être rencontrée sur des moteurs à combustion interne dont les cylindres sont disposés de manière que les conduits d'admission doivent être fixés par au moins deux brides indépendantes les unes des autres. Un exemple en est un moteur dont les cylindres sont disposés en deux groupes, par exemple en V, et qui sont équipés d'un plénum situé de manière sensiblement médiane par rapport aux deux groupes de cylindres, par exemple entre deux culasses situées respectivement au-dessus de l'un et au-dessus de l'autre groupe de cylindres, voir les documents JP 07 324 658 et WO 02/31341.

Lorsque, par contre, une partie des soupapes d'admission de l'ensemble des cylindres d'un moteur à combustion interne est située sur le côté opposé des cylindres, par rapport au plénum, une première partie des conduits d'admission s'étend au-delà d'une seconde bride par laquelle est fixée une seconde partie des conduits, celle qui s'étend entre le plénum et les soupapes situées du même côté des cylindres que le plénum, et enjambe donc cette seconde bride. Un exemple en est un moteur dont les cylindres sont disposés en V et qui sont équipés d'un plénum situé d'un côté ou de l'autre du moteur, par exemple sur une des deux culasses.

Alors que la première disposition des conduits d'admission n'entraîne aucun problème de fixation des brides, la seconde disposition a pour conséquence que plusieurs vis de fixation de la seconde bride se retrouvent masquées par les conduits fixés par la première bride. Ceci rend impossible de fixer la seconde bride sur la culasse de manière sûre et surtout de manière étanche.

Une possibilité de remédier à ce problème pourrait consister à utiliser deux plénums, un pour chaque groupe de cylindres, et de les disposer sur les côtés extérieurs du moteur. Mais cette solution n'est généralement pas retenue en raison du doublage d'équipement qui s'ensuit, par exemple deux filtres à air, et de la place nécessaire pour le second équipement.

La figure 1 des dessins annexés montre schématiquement la disposition d'un moteur à combustion interne comportant deux groupes de cylindres disposés en V. Dans ce moteur, le carter de cylindres est surmonté de deux culasses dont une est porteur d'un plénum. A partir de ce plénum, des conduits d'admission d'air sont conformés et disposés de manière à établir une liaison entre le plénum et les soupapes d'admission du groupe de cylindres se terminant dans la même culasse que celle sur laquelle le plénum est monté et par d'autres conduits d'admission d'air conformés et disposés de manière à relier le plénum avec les soupapes d'admission des cylindres du groupe de cylindres se terminant dans l'autre culasse.

Le moteur est donc coiffé d'autant de conduits d'admission d'air qu'il y a de soupapes d'admission dans l'ensemble des cylindres. A titre d'exemple, pour un moteur à six cylindres en V, dont chaque cylindre est alimenté en air à travers deux soupapes d'admission, le moteur est coiffé de douze conduits d'admission d'air.

L'ensemble formé par les conduits d'admission d'air et le plénum est appelé répartiteur d'admission d'air. Ce répartiteur est assemblé par vissage et est monté d'une part sur le plénum et d'autre part sur les raccords des soupapes d'admission des deux culasses par l'intermédiaire de deux brides.

En raison de la disposition compacte des conduits d'admission d'air, il est difficile de monter de manière sûre et étanche le répartiteur disposé sur la même culasse que le plénum. En effet, plusieurs des vis de fixation du répartiteur sur la culasse risquent de se trouver masquées par les conduits d'admission d'air qui vont alimenter les cylindres se terminant sur l'autre culasse.

Par ailleurs, même si l'accès aux vis fixant la bride la plus proche du plénum est relativement aisée au moment du montage du moteur à l'usine, éventuellement avec un outillage très spécialisé, cet accès pourrait s'avérer insuffisant lors d'un démontage de la bride dans un atelier de réparation lorsque le moteur à fonctionné un certain temps et lorsque les vis ne se laissent plus dévisser facilement.

Le but de l'invention est de remédier aux inconvénients énoncés ci avant.

Le but de l'invention est atteint avec un répartiteur d'admission d'air pour un moteur à combustion interne selon la revendication 1.

La solution proposée par l'invention consiste donc à diviser le répartiteur en deux parties, savoir une partie inférieure constituée essentiellement d'une partie inférieure du plénum et des conduits d'admission d'air destinés à être fixés sur les soupapes disposées dans la même culasse que celle qui porte le plénum, et une partie supérieure constituée essentiellement d'une partie supérieure du plénum et des conduits d'admission d'air destinés à être fixés sur l'autre culasse. Les deux parties du plénum sont reliées l'une à l'autre par une charnière, tout comme elles peuvent être conformées pour être assemblées par pose de l'une sur l'autre.

Avantageusement, le plénum comprend un joint d'étanchéité situé entre la partie inférieure et la partie supérieure du plénum. En variante, la partie inférieure ou la partie supérieure du plénum peut être conformée pour tenir le joint d'étanchéité pour faciliter le montage de plénum. Quant a l'assemblage des deux parties du plénum, celles-ci peuvent être conformées pour être assemblées par vissage. En variante, la partie inférieure et la partie supérieure du plénum peuvent être conformées pour être assemblées par des moyens de fixation ayant un seuil de résistance à l'ouverture. Ces deux dispositions ouvrent la possibilité de rendre le plénum moins rigide en cas d'accident, par exemple en cas de chute d'un piéton sur le capot moteur du véhicule automobile.

Grâce aux dispositions de l'invention, il est maintenant possible de fixer d'abord la partie inférieure du plénum et les conduits d'admission d'air associés avant de fixer la partie supérieure et les conduits d'admission d'air associés à cette dernière.

D'autres caractéristiques et avantages de la présente invention ressortiront de la description ci-après d'un moteur à combustion, la description étant faite en référence aux dessins annexés. Dans ces dessins,
la figure 1 rappelle la disposition d'un plénum et des conduits d'admission d'air sur un moteur en combustion interne en V sans l'utilisation de la présente invention,
la figure 2 montre la disposition des conduits d'admission d'air et des vis fixant les brides sur les culasses du moteur de la figure 1 en une vue de dessus,
la figure 3 montre le moteur de la figure 1 avec l'utilisation de l'invention,
la figure 4 montre la disposition des conduits d'admission d'air et la répartition du plénum selon l'invention et
la figure 5 montre le répartiteur d'admission selon l'invention dans une position mi-ouverte.

Comme la figure 1 le rappelle, un moteur à combustion interne dont les cylindres C1 à C6 sont disposés en V, comprend un carter de cylindre 1 surmonté d'une première culasse 2 située au-dessus d'un premier groupe de cylindres du moteur et d'une seconde culasse 3 située au-dessus d'un second groupe de cylindres du moteur. La première culasse 2 et la seconde culasse 3 comportent deux soupapes d'admission par cylindre.

L'alimentation en air des cylindres à travers les soupapes est assurée par un répartiteur d'admission d'air qui comprend un plénum V relié aux soupapes d'admission par autant de conduits d'admission d'air que le moteur comporte de soupapes d'admission. Pour un moteur à six cylindres en V, dont chaque cylindre est alimenté par deux soupapes d'admission, le moteur de la figure 1 est coiffé, comme la figure 2 le montre, de douze conduits, c'est-à-dire de six paires de conduits d'admission d'air pc1 à pc6. Sur la figure 1, ces références sont généralisées en Pc(n) pour «paires de conduits» et numérotées de 1 à n.

Les conduits d'admission d'air sont solidaires, par une de leurs extrémités, du plénum en V et par l'autre de leurs extrémités de la bride correspondante B1 ou B2.

La figure 3 montre la disposition du répartiteur d'admission d'air selon l'invention, le répartiteur étant représenté dans son état assemblé.

Le moteur représenté sur la figure 3 comporte, de manière inchangée par rapport à celui de la figure 1, un carter de cylindre 1 surmonté d'une première culasse 2 et d'une seconde culasse 3. La première et la seconde culasse comportent chacune deux soupapes d'admission par cylindre. Le moteur comprend également un répartiteur d'admission d'air comprenant un plénum divisé en deux parties, à savoir une partie inférieure 5 et une partie supérieure 6. Chacune des deux parties du plénum est solidaire d'une partie correspondante des conduits d'admission d'air. Par analogie à la disposition représentée sur la figure 2, la partie inférieure 5 du plénum est solidaire des conduits d'admission d'air pc4 à pc6 fixés sur la culasse 3 par l'intermédiaire d'une bride B2 et des vis accessibles 8 et des vis inaccessibles 9, alors que la partie supérieure 6 du plénum est solidaire des conduits d'admission d'air pc1 à pc3 fixés sur la culasse 2 par l'intermédiaire d'une bride B2 et des vis accessibles 8.

Avantageusement, la partie inférieure 5 et la partie supérieure 6 du plénum sont reliées l'une à l'autre par une charnière 7 et la partie inférieure 5 est pourvue d'un joint d'étanchéité.

Toutefois, sans sortir du principe de la présente invention, il est également concevable que les deux parties 5, 6 du plénum V ne soient pas reliées l'une à l'autre par une charnière 7, mais qu'elles soient conformées pour être assemblées par pose de l'une sur l'autre. De même, le joint d'étanchéité 10 peut être logé dans la partie supérieure 6 ou il peut être posé entre les deux parties au moment de l'assemblage du plénum.

En ce qui concerne l'assemblage proprement dit du plénum V, la partie inférieure 5 et la partie supérieure 6 peuvent aussi être conformées pour être assemblées par vissage ou encore pour être assemblées par des moyens de fixation ayant un seuil de résistance à l'ouverture. Cette dernière variante offre des caractéristiques particulièrement avantageuses au sujet de la protection en cas d'accident.

La figure 4 montre le plénum V en une vue latérale du côté des conduits d'admission d'air. On y voit plus particulièrement la disposition des embouts des conduits d'admission d'air et la division du plénum en une partie supérieure 6 et une partie inférieure 5.

En raison de la disposition alignée des raccords du conduit d'admission d'air sur la face latérale correspondante du plénum V, la ligne de séparation entre la partie inférieure 5 et la partie supérieure 6 sur cette face rappelle la forme d'un méandre. Cette disposition répond plus particulièrement au besoin général d'un plénum plat.

Toutefois, sans sortir du principe de la présente invention, il est également concevable que les deux parties du plénum sont identiques ou, pour le moins ont des bords continus 3 et que les raccords des conduits d'admission d'air sur le plénum sont disposés en alternance sur la partie supérieure ou sur la partie inférieure du plénum.

La figure 4 correspond à la coupe indiquée par la ligne IV-IV sur la figure 3.

La figure 5 montre disposition d'un répartiteur d'admission d'air selon l'invention dans une position entrouverte, par extrait de la figure 3. Le répartiteur de la figure 5 comprend donc une charnière 7 par laquelle la partie supérieure 6 du plénum est attachée mobile à la partie inférieure 5. La figure 5 illustre ainsi la possibilité avantageuse qu'offre le répartiteur de l'invention, à savoir permettre de fixer d'abord la partie inférieure 5 sur la culasse 3 du moteur et fixer ensuite la partie supérieure 6 qui vient se repositionner sur la partie inférieure 5.

## Revendications

1. Répartiteur d'admission d'air pour un moteur à combustion interne comprenant un carter de cylindres (1) avec deux groupes de cylindres (C1, C2, C3 ; C4, C5, C6) et, au moins une culasse (2, 3) comportant au moins une soupape d'admission par cylindre (C1-C6) le répartiteur comprenant un plénum (V) destiné à être relié aux soupapes d'admission par autant de conduits d'admission d'air (pc1 - pc6) que le moteur comporte de soupapes d'admission, le plénum (V) est divisé en une partie inférieure (5) et une partie supérieure (6), chacune des deux parties (5, 6) étant solidaire d'une partie correspondante des conduits d'admission d'air (pc1 - pc3, pc4 - pc6), la ligne de séparation entre la partie supérieure et la partie inférieure (5), selon une vue latérale, a une forme de méandre pour former un plénum (V) essentiellement plat, **caractérisé en ce que** la partie inférieure (5) et la partie supérieure (6) du plénum (V) sont reliées l'une à l'autre par une charnière (7).

2. Répartiteur d'admission d'air selon la revendication 1, **caractérisé en ce que** le carter de cylindre (1) est surmonté d'une première culasse (2) située au dessus d'une première partie des cylindres (C1, C2, C3) du moteur et d'une seconde culasse (3) située au dessus d'une seconde partie des cylindres (C4, C5, C6) du moteur, la partie supérieure (6) du plénum (V) étant solidaire d'une première partie (pc1 - pc3) des conduits d'admission d'air et la partie inférieure (5) du plénum(v) étant solidaire d'une seconde partie (pc4 - pc6) des conduits d'admission d'air.

3. Répartiteur d'admission d'air selon la revendication 1 ou 2, **caractérisé en ce que** la partie inférieure (5) et la partie supérieure (6) du plénum (V) sont conformées pour être assemblées par pose de l'une sur l'autre.

4. Répartiteur d'admission d'air selon l'une quelconque des revendications 1 à 3, **caractérisé en ce que** le plénum (V) comprend un joint d'étanchéité (10) situé entre la partie inférieure (5) et la partie supérieure (6) du plénum.

5. Répartiteur d'admission d'air selon la revendication 1 à 4, **caractérisé en ce que** la partie inférieure (5) et la partie supérieure (6) du plénum (V) sont conformées pour être assemblées par vissage.

6. Répartiteur d'admission d'air selon la revendication 1 à 4, **caractérisé en ce que** la partie inférieure (5) et la partie supérieure (6) du plénum (V) sont conformées pour être assemblées par des moyens de fixation ayant un seuil de résistance à l'ouverture.

7. Véhicule automobile, **caractérisé en ce qu'**il comprend un Répartiteur d'admission d'air selon l'une quelconque des revendications 1 à 6.

## Claims

1. Air inlet distributor for an internal combustion engine comprising a cylinder block (1) with two groups of cylinders (C1, C2, C3; C4, C5, C6) and, at least one cylinder head (2, 3) comprising at least one inlet valve per cylinder (C1-C6), the distributor comprising a plenum (V) designed to be connected to the inlet valves by the same number of air inlet ducts (pc1-pc6) as the engine has inlet valves, the plenum (V) is divided into a lower portion (5) and an upper portion (6), each of the two portions (5, 6) being secured to a corresponding portion of the air inlet ducts (pcl-pc3, pc4-pc6), **characterized in that** the line of separation between the upper portion and the lower portion, according to a side view, has a shape of a meander in order to form an essentially flat plenum, the lower portion (5) and the upper portion (6) of the plenum (V) are connected to one another by a hinge (7).

2. Air inlet distributor according to Claim 1, **characterized in that** the cylinder block (1) is surmounted by a first cylinder head (2) situated above a first portion of the cylinders (C1, C2, C3) of the engine and by a second cylinder head (3) situated above a second portion of the cylinders (C4, C5, C6) of the engine, the upper portion (6) of the plenum (V) being secured to a first portion (pc1-pc3) of the air inlet ducts and the lower portion (5) of the plenum (V) being secured to a second portion (pc4-pc6) of the air inlet ducts.

3. Air inlet distributor according to Claim 1 or 2, **characterized in that** the lower portion (5) and the upper portion (6) of the plenum (V) are made in order to be assembled by being placed one on the other.

4. Air inlet distributor according to any one of Claims 1 to 3, **characterized in that** the plenum (V) comprises a seal (10) situated between the lower portion (5) and the upper portion (6) of the plenum.

5. Air inlet distributor according to Claims 1 to 4, **characterized in that** the lower portion (5) and the upper portion (6) of the plenum (V) are made in order to be assembled by screwing.

6. Air inlet distributor according to Claims 1 to 4, **characterized in that** the lower portion (5) and the upper portion (6) of the plenum (V) are made in order to be assembled by fastening means having a threshold of resistance to opening.

7. Motor vehicle, **characterized in that** it comprises an air inlet distributor according to any one of Claims 1 to 6.

## Patentansprüche

1. Luftansaugkrümmer für eine Brennkraftmaschine, umfassend einen Zylinderblock (1) mit zwei Zylindergruppen (C1, C2, C3; C4, C5, C6) und mindestens einen Zylinderkopf (2, 3), der mindestens ein Einlassventil je Zylinder (C1 - C6) aufweist, wobei der Ansaugkrümmer eine Verteilkammer (V) umfasst, die dazu bestimmt ist, durch Luftzuführungsleitungen (pc1 - pc6), deren Zahl der der Einlassventile der Brennkraftmaschine entspricht, mit den Einlassventilen verbunden zu werden, die Verteilkammer (V) in ein Unterteil (5) und ein Oberteil (6) aufgeteilt ist, wobei jeder der zwei Teile (5, 6) mit einem entsprechenden Teil der Luftzuführungsleitungen (pc1 - pc3; pc4 - pc6) fest verbunden ist, die Trennungslinie zwischen dem Oberteil und dem Unterteil (6) in einer Seitenansicht eine verschlungene Form hat, um eine im Wesentlichen flache Verteilkammer (V) zu formen, **dadurch gekennzeichnet, dass** das Unterteil (5) und das Oberteil (6) der Verteilkammer (V) durch ein Scharnier (7) miteinander verbunden sind.

2. Luftansaugkrümmer nach Anspruch 1, **dadurch gekennzeichnet, dass** der Zylinderblock (1) von einem ersten Zylinderkopf (2) überragt wird, der über einem ersten Teil der Zylinder (C1, C2, C3) der Maschine angeordnet ist, und von einem zweiten Zylinderkopf (3), der über einem zweiten Teil der Zylinder (C4, C5, C6) der Maschine angeordnet ist, wobei das Oberteil (6) der Verteilkammer (V) mit einem ersten Teil (pc1 - pc3) der Luftzuführungsleitungen fest verbunden ist und das Unterteil (5) der Verteilkammer (V) mit einem zweiten Teil (pc4 - pc6) der Luftzuführungsleitungen fest verbunden ist.

3. Luftansaugkrümmer nach Anspruch 1 oder 2**, dadurch gekennzeichnet, dass** das Unterteil (5) und das Oberteil (6) der Verteilkammer (V) geformt sind, um durch Aufeinanderlegen zusammengebaut zu werden.

4. Luftansaugkrümmer nach einem der Ansprüche 1 bis 3, **dadurch gekennzeichnet, dass** die Verteilkammer (V) eine Dichtung (10) aufweist, die zwischen dem Unterteil (5) und dem Oberteil (6) der Verteilkammer (V) angeordnet ist.

5. Luftansaugkrümmer nach Anspruch 1 bis 4, **dadurch gekennzeichnet, dass** das Unterteil (5) und das Oberteil (6) der Verteilkammer (V) geformt sind, um durch Verschrauben zusammengebaut zu werden.

6. Luftansaugkrümmer nach Anspruch 1 bis 4, **dadurch gekennzeichnet, dass** das Unterteil (5) und das Oberteil (6) der Verteilkammer (V) geformt sind, um durch Befestigungsmittel zusammengebaut zu werden, die eine Widerstandsschwelle gegen die Öffnung aufweisen.

7. Kraftfahrzeug, **dadurch gekennzeichnet, dass** es einen Luftansaugkrümmer nach einem der Ansprüche 1 bis 6 umfasst.
